# FASCICULE DE BREVET EUROPEEN

(11) **EP 2 085 998 B1**
(45) Date de publication et mention de la délivrance du brevet: **03.04.2013**
(21) Numéro de dépôt: 09300004.0
(22) Date de dépôt: 03.02.2009
(51) Int. Cl.: H01H 83/22

(54) **Appareil électrique de coupure à connexion haute et basse**
Elektrogerät zum Schneiden mit oberem und unterem Anschluss
Electric switchgear with top and bottom connection

(30) Priorité: 04.02.2008 FR 0800575
(43) Date de publication de la demande: 05.08.2009
(73) Titulaire: Hager-Electro SAS, 67210 Obernai (FR)
(72) Inventeur: Kuhn, Denis, 67700 Furchhausen (FR); Measson, Ghislain, 67210 Obernai (FR); Da Silva, Christian, 67120 Soultz les Bains (FR)
(74) Mandataire: Littolff, Denis

(56) Documents cités:
- DE-A1- 3 412 273

## Description

La présente invention concerne un appareil électrique de coupure de type disjoncteur, placé sur une ligne neutre et au moins une ligne de phase ou sur des lignes de phases et comportant un circuit électronique assurant au moins une fonction différentielle. L'appareil de l'invention doit pouvoir être raccordé indifféremment par le haut ou par le bas, c'est-à-dire que l'utilisateur doit pouvoir choisir librement le côté connecté au réseau. Les habitudes de connexion diffèrent en effet d'un pays à l'autre, voire dans un même pays.

Les différents contrôles et tests effectués sur les appareils doivent alors pouvoir être mis en oeuvre dans les mêmes conditions pour les deux types de raccordements possibles. Ainsi en va t-il par exemple du test diélectrique réalisé entre phase et neutre en aval de l'appareil c'est à dire du côté opposé au raccordement au réseau : les appareils doivent être prévus pour s'y conformer quel que soit le côté aval résultant de la connexion réseau choisie.

Par ailleurs, pour un produit comportant une fonction différentielle sous la forme d'un circuit électronique alimenté entre phase et neutre ou entre deux phases, les normes internationales préconisent l'existence d'un bouton poussoir permettant de tester le circuit. Les normes en vigueur prévoient un appui prolongé pendant une durée définie sans production d'effets négatifs sur le circuit électronique. Ce bouton est connecté en parallèle au circuit électronique.

Dans une configuration classique raccordable d'un seul côté prévu à l'avance pour éviter tout risque de destruction, l'ensemble circuit électronique / bouton test est connecté en aval des contacts fixe et mobile par référence au côté d'alimentation. Le document "DE 34 12 273 A1" décrit un appareil électrique de coupure de type disjoncteur selon le préambule de la revendication 1.

Pour des raisons économiques, notamment afin de ne développer qu'une gamme de produits disponibles pour les deux types de marché, l'intérêt d'un appareil raccordable par le haut et par le bas, c'est-à-dire indifféremment par les dispositifs de raccordement présents des deux côtés, est évident. C'est l'objet de la présente invention.

A cet effet, l'appareil électrique développé, les caractéristiques techniques de la revendication 1.

Le résultat est une alimentation croisée du circuit électronique, qui donne une certaine forme de symétrie dans l'optique d'une alimentation indifférenciée. Ce croisement répond par ailleurs aux différents problèmes posés ci-dessus, permettant notamment la réalisation d'un test diélectrique entre phase et neutre dans les deux hypothèses de raccordement et le maintien prolongé du bouton test fermé dans le cadre du test dudit circuit.

Ce commutateur permet de réaliser le second test diélectrique mis en oeuvre pour ce type de produit, entre l'amont et l'aval ainsi qu'à interdire la mise sous potentiel des lignes aval en cas d'appui sur le bouton test.

Son asservissement mécanique au déplacement des contacts, lui permettant de refléter la position d'ouverture ou de fermeture des contacts principaux du disjoncteur, est tel qu'il se ferme de préférence peu avant la fermeture de la serrure mécanique, et s'ouvre peu après cette dernière, de manière à éviter tout risque de disjonction par exemple dû à l'électroaimant du circuit électronique.

Le bouton poussoir de test est placé en série avec une résistance, l'ensemble étant connecté en parallèle au circuit électronique. Cette résistance dite de test est prévue pour calibrer le courant de test. Le fait que la résistance de test et le commutateur additionnel soient placés en série permet, lors d'un appui prolongé sur le bouton test, d'ouvrir le circuit d'alimentation du circuit électronique et le circuit aval, et donc de limiter la durée d'exposition de la résistance au courant de test. On limite en conséquence l'énergie qui traverse la résistance.

Le commutateur additionnel est actionné par un porte-contact(s) supportant au moins un contact mobile. Cette caractéristique permet en pratique de dissocier le déplacement du ou des contacts mobiles et celui du commutateur additionnel, afin de ne pas interférer et en réalité de diminuer l'effort de contact. Il ne faut en aucun cas que la fonction de disjonction soit perturbée par ce commutateur, et il importe en particulier qui n'ait aucune influence sur la fermeture du disjoncteur.

Conformément à une possibilité pratique, le circuit électronique est supporté par au moins une plaque à circuit imprimé. Cette configuration est notamment avantageuse sur le plan de la fabrication, autorisant l'implantation de la totalité de ce circuit en une opération, à la manière d'un composant unique.

Selon une première alternative, le commutateur est constitué d'une tige conductrice flexible dont l'une des extrémités est fixe et l'autre extrémité, libre, est entraînée à la fermeture des contacts mobiles au contact d'un picot conducteur relié au circuit électronique. Alternativement, cela peut être à l'ouverture des contacts mobiles.

Plus précisément, l'une des extrémités de ladite tige conductrice flexible peut alors être fixée à la plaque à circuit imprimé supportant circuit électronique, l'autre extrémité, libre, étant entraînée au contact d'un picot conducteur également fixée à ladite plaque, à la fermeture ou à l'ouverture des contacts mobiles.

Dans ces hypothèses, c'est l'extrémité libre de la tige conductrice qui est entraînée par une excroissance du porte-contact(s) mobile(s). Celle-ci est alors dimensionnée de telle sorte que la relaxation induite par les efforts dus à la tige flexible n'influencent pas la fermeture du commutateur additionnel.

Alternativement, cette tige peut être entraînée par un chariot mobile en translation, déplacé par le porte contacts mobiles à l'encontre d'un ressort de rappel.

Dans le cas où l'appareil électrique est bipolaire phase-neutre, il comporte une paroi médiane séparant la partie disjoncteur du circuit électronique, une fenêtre pratiquée dans ladite paroi permettant alors le guidage d'une excroissance du porte contacts ou du chariot mobile entraînant la tige flexible.

Dans l'hypothèse du chariot, la fenêtre pratiquée dans la paroi peut être obturée en permanence par le chariot, ce qui ferme l'accès entre les côtés respectivement disjoncteur et circuit électronique, et diminue les impacts potentiels d'une fonction sur l'autre.

A l'inverse, lorsque la tige flexible conductrice est directement entraînée par le porte-contacts mobile, plus précisément par une excroissance de celui-ci se déplaçant dans ladite fenêtre, une partie de la surface de celle-ci demeure ouverte, ce qui a un impact sur la fonction de disjonction. Une pollution peut de plus être générée du côté du volume dévolu à la fonction différentielle.

L'invention va à présent être décrite plus en détail, en référence aux figures annexées, pour lesquelles :
- la figure 1 est un schéma électrique simplifié de la configuration électrique de l'appareil selon l'invention ;
- les figures 2 et 3 montrent, en vue perspective, une configuration de l'invention dans laquelle la tige flexible conductrice est actionnée par une excroissance du porte-contacts, respectivement en position d'ouverture et de fermeture du commutateur additionnel ;

- la figure 4 représente, toujours en vue perspective, un porte contacts modifié à cet effet ;
- la figure 5 montre une solution selon laquelle la tige flexible est entraînée par un chariot mobile en translation ;
- la figure 6 représente un porte-contacts et un chariot pouvant coopérer dans la solution de la figure 5 ; et
- La figure 7 montre une variante de la figure 1 dépourvue de la spire supplémentaire passant par le tore.

La figure 1 schématise un disjoncteur différentiel phase (L)-neutre (N) dont la fonction différentielle est assurée par un circuit électronique (PCBA) alimenté entre phase et neutre, et aux bornes duquel est placé un bouton poussoir test (1) connecté en série avec une résistance (2). Ce circuit électronique (PCBA) comprend notamment un tore (3) traversé par la ligne de phase (L) et de neutre (N) constituant le primaire d'un transformateur dont l'enroulement secondaire (4) délivre, en cas de déséquilibre dans les courants primaires, un signal traité par le circuit électronique (PCBA). La fonction de disjonction est assurée, de manière traditionnelle, par des paires de contacts fixes (5, 5') et mobiles (6, 6') disposés respectivement sur les lignes de neutre (N) et de phase (L). Selon l'invention, un commutateur additionnel (7) est disposé entre la phase (L) et l'alimentation du circuit électronique (PCBA) côté phase.

La figure 1 montre clairement l'alimentation croisée, le circuit électronique (PCBA) étant connecté au neutre (N) et à la phase (L) respectivement d'un côté et de l'autre des paires de contacts fixes (5, 5') et mobiles (6, 6'). Dans cette configuration, il est parfaitement possible d'alimenter le produit, à savoir en l'occurrence le disjoncteur différentiel phase-neutre, soit par le haut, soit par le bas. L'existence du commutateur (7) permet d'éviter de "brûler" le circuit électronique lorsque la fonction test est mise en oeuvre par appui sur le bouton poussoir (1).

Cette configuration permet également de protéger le produit lors des tests diélectriques effectués par les installateurs.

D'un point de vue pratique, selon une possibilité faisant notamment l'objet de la figure 2, l'invention est mise en oeuvre à l'aide d'une tige conductible flexible (8) fixée (par exemple par soudage), sur un circuit imprimé (9) supportant le circuit électronique (PCBA). Dans le disjoncteur différentiel montré en figure 2, dont le boîtier isolant extérieur (B) est montré partiellement découpé du côté du circuit électronique à des fins explicatives, le volume intérieur est divisé en deux par une cloison médiane (10). Derrière cette cloison (10) se trouve un disjoncteur classique, avec sa serrure mécanique de déclenchement (non visible), sa manette de commande (11) et ses moteurs de déclenchement respectivement magnétique et thermique (non visibles). Le volume visible contient le circuit électronique (PCBA) ainsi que l'un des dispositifs de raccordement (12) du produit.

Sans entrer dans les détails qui ne constituent pas l'invention proprement dite, le circuit imprimé supporte un tore magnétique (3) dont l'enroulement primaire est constitué par les fils de phase et de neutre (N, L), ainsi qu'un électroaimant (13) permettant de faire déclencher la serrure (située dans le volume caché dévolu à la fonction de disjonction) en cas de déséquilibre des courants dans la phase et le neutre. Le bouton test (1) actionne lui aussi une tige métallique (14) au contact d'un conducteur rigide (15) dépassant du circuit imprimé (9). Une fenêtre (16) est pratiquée dans la paroi médiane (10). Une excroissance (17) du porte contacts est prévue pour se déplacer dans ladite fenêtre (16). Cette excroissance (17), lorsqu'elle se déplace vers la droite en référence à cette figure, entraîne la tige flexible (8) au contact d'une portion rigide conductrice (18) du fil de phase dépassant du circuit imprimé (9).

La figure 2 représente le commutateur (7) en position ouverte, c'est-à-dire que la tige conductrice flexible (8) n'est pas au contact de la portion conductrice (18). Dans cette hypothèse, compte tenu de l'asservissement et de la correspondance qui existe entre la position des contacts mobiles et celle du commutateur (7), les contacts mobiles (6, 6') sont en position d'ouverture des contacts du disjoncteur.

En référence à la figure 3, ladite tige flexible (8) est repoussée par l'excroissance (17) du porte-contacts vers la portion de conducteur (18) : le commutateur (7) (voir figure 1) ainsi que les contacts mobiles sont en position de fermeture. La figure 4 donne un aperçu du porte contacts (19) équipant la serrure du produit, avec son excroissance (17) destinée à traverser la fenêtre (16) pour dépasser du côté du circuit imprimé (9) du circuit électronique (PCBA) et entraîner la tige flexible (8).

Les figures 5 et 6 montrent une alternative possible à la configuration des figures 2 à 4, utilisant un chariot (20) muni d'un tourillon (21) actionnant la tige flexible (8). Un ressort (22) permet le rappel du chariot en position initiale, lorsque les contacts mobiles sont en position d'ouverture.

L'avantage de cette configuration, par rapport à celle qui est proposée en figures 2 à 4, réside dans l'obturation permanente de la fenêtre (16), conduisant notamment à diminuer les inconvénients de l'ouverture au moment de la coupure dans l'espace disjoncteur, car elle évite la pollution de l'étage différentiel générée par ladite coupure, du fait des particules de carbone/métal vaporisées au cours de cette dernière.

Dans les deux cas, la serrure du disjoncteur fournit une information mécanique à la tige flexible (8). Comme cela est visible en figure 6, sur le côté du chariot (20) opposé à celui qui comporte le tourillon (21), un muret (23) permet de coopérer avec une excroissance (17) dans cette hypothèse atrophiée, dépassant du porte contacts (19) à l'intérieur de la fenêtre (16).

En référence à la figure 7, l'alimentation du circuit électronique (PCBA) est réalisée sans passer par le tore (3), comme c'est le cas dans la figure 1. Dans l'hypothèse de la figure 1, l'utilisation de cette spire supplémentaire vise à rééquilibrer le flux dans le tore (3) car l'alimentation du circuit (PCBA) crée un déséquilibre. La solution de la figure 7 rend cette caractéristique inutile.

## Revendications

1. Appareil électrique de coupure de type disjoncteur placé sur une ligne neutre (N) et au moins une ligne de phase (L) comportant :
- un circuit électronique (PCBA) assurant au moins une fonction différentielle, alimenté entre la ligne neutre (N) et une ligne de phase (L) ou entre deux lignes de phases connecté du côté du contact mobile (6, 6') sur l'une des lignes, et du côté du contact fixe (5,5') sur l'autre ligne,
- sur chaque ligne, deux dispositifs de raccordement et une paire de contacts respectivement fixe (5,5') et mobile (6,6');
- une serrure mécanique de déclenchement comprenant un porte contacts mobiles et actionnée par un organe de manoeuvre;
**caractérisé en ce qu'**un commutateur additionnel (7) est placé entre la connexion à la ligne de phase (L) et le circuit électronique (PCBA) dont la position d'ouverture / d'ouverture fermeture est asservie et correspond à la position des contacts mobiles (6,6'); le commutateur additionnel (7) est actionné par un porte-contact(s) supportant au moins un contact mobile (6,6').

2. Appareil électrique selon la revendication précédente, **caractérisé en ce qu'**un bouton poussoir de test (1) en série avec une résistance (2) sont connectés en parallèle au circuit électronique.

3. Appareil électrique selon l'une des revendications précédentes, **caractérisé en ce que** le circuit électronique (PCBA) est supporté par au moins une plaque à circuit imprimé (9).

4. Appareil électrique selon l'une quelconque des revendications précédentes, **caractérisé en ce que** le commutateur (7) est constitué d'une tige conductrice flexible (8) dont l'une des extrémités est fixe et l'autre extrémité, libre, est entraînée au contact d'un picot conducteur relié au circuit électronique (PCBA) à la fermeture ou à l'ouverture des contacts mobiles (6, 6').

5. Appareil électrique selon l'une quelconque des revendications précédentes, **caractérisé en ce que** le commutateur (7) est constitué d'une tige conductrice flexible (8) dont l'une des extrémités est fixée à la plaque à circuit imprimé (9) supportant circuit électronique (PCBA) et l'autre extrémité, libre, est entraînée au contact d'un picot conducteur également fixée à ladite plaque, à la fermeture ou à l'ouverture des contacts mobiles (6,6').

6. Appareil électrique selon la revendication précédente, **caractérisé en ce que** l'extrémité libre de la tige conductrice (8) est entraînée par une excroissance (17) du porte-contact(s) mobiles.

7. Appareil électrique selon l'une des revendications 4 et 5, **caractérisé en ce que** l'extrémité libre de la tige conductrice (8) est entraînée par un chariot mobile (20) en translation, déplacé par le porte-contact(s) mobiles à l'encontre d'un ressort de rappel (22).

8. Appareil électrique phase-neutre selon l'une des revendications 6 et 7, **caractérisé en ce qu'**il comporte une paroi médiane (10) séparant la partie disjoncteur du circuit électronique, une fenêtre (16) pratiquée dans ladite paroi (10) permettant le guidage d'une excroissance (17) du porte-contact(s) ou du chariot mobile (20) entraînant la tige conductrice (8).

## Claims

1. An electrical interrupt apparatus of the breaker type placed on a neutral line (N) and at least one phase line (L), including:
- an electronic circuit (PCBA) providing at least one differential function, powered between the neutral line (N) and a phase line (L) or between two phase lines, connected from the side of the mobile contact (6, 6') on one of the lines, and from the side of the fixed contact (5, 5') on the other line;
- on each line, two connection devices and a pair of fixed (5, 5') and mobile (6, 6') contacts, respectively;
- a mechanical release lock comprising a mobile contact support and actuated by a maneuvering member,
**characterized in that** an additional switch (7) is placed between the connection to the phase line (L) and the electronic circuit (PCBA), the opening / closing position of which is under control and corresponds to the position of the mobile contacts (6, 6'), the additional switch (7) being actuated by a contact support supporting at least one mobile contact (6, 6').

2. The electrical apparatus according to the preceding claim, **characterized in that** a test push button (1) in series with a resistor (2) are connected in parallel to the electronic circuit.

3. The electrical apparatus according to one of the preceding claims, **characterized in that** the electronic circuit (PCBA) is supported by at least one printed circuit plate (9).

4. The electrical apparatus according to any of the preceding claims, **characterized in that** the switch (7) consists of a flexible conductive rod (8) whereof one of the ends is fixed and the other, free end is driven into contact with a conductive shield latch connected to the electronic circuit (PCBA) upon closing or opening of the mobile contacts (6, 6').

5. An electrical apparatus according to any of the preceding claims, **characterized in that** the switch (7) consists of a flexible conductive rod (8) whereof one of the ends is attached to the printed circuit plate (9) supporting the electronic circuit (PCBA) and the other, free end is driven into contact with a conductive shield latch also attached to said platen upon closing or opening of the mobile contacts (6, 6').

6. The electronic apparatus according to the preceding claim, **characterized in that** the free end of the conductive rod (8) is driven by an appendage (17) of the mobile contact support.

7. The electrical apparatus according to one of claims 4 and 5, **characterized in that** the free end of the conductive rod (8) is driven by a carriage mobile (20) in translation, moved by the mobile contact support against a return spring (22).

8. A phase-neutral electrical apparatus according to one of claims 6 and 7, **characterized in that** it includes a median wall (10) separating the circuit breaker portion from the electronic circuit, a window (16) made in said wall (10) allowing guiding of an appendage (17) of the contact support or of the mobile carriage (20) driving the conductive rod (18).

## Patentansprüche

1. Elektrisches Schaltgerät vom Typ Trennschalter, platziert auf einer neutralen Leitung (N) und mindestens einer Phasenleitung (L), das aufweist:
- einen elektronischen Kreis (PCBA), der mindestens eine Differentialfunktion absichert, der zwischen der neutralen Leitung (N) und einer Phasenleitung (L) oder zwischen zwei Phasenleitungen versorgt wird, der auf der Seite des mobilen Kontakts (6, 6') auf einer der Leitungen und auf der Seite des festen Kontakts (5, 5') auf der anderen Leitung angeschlossen ist,
- auf jeder Leitung zwei Verbindungsvorrichtungen und ein Paar mit einem jeweils festen (5, 5') und mobilen (6, 6') Kontakt,
- ein mechanisches Auslöseschloss, das einen Träger mobiler Kontakte umfasst und von einem Bedienorgan betätigt wird,
**dadurch gekennzeichnet, dass** ein zusätzlicher Umschalter (7) zwischen dem Anschluss an die Phasenleitung (L) und dem elektronischen Kreis (PCBA) platziert ist, dessen geöffnete / geschlossene Stellung bedient wird und der Stellung der mobilen Kontakte (6, 6') entspricht, wobei der zusätzliche Umschalter (7) von einem Kontakt(e)träger betätigt wird, der mindestens einen mobilen Kontakt (6, 6') trägt.

2. Elektrisches Gerät nach vorangehendem Anspruch, **dadurch gekennzeichnet, dass** ein Testdruckknopf (1) in Reihe mit einem Widerstand (2) parallel zum elektronischen Kreis angeschlossen sind.

3. Elektrisches Gerät nach einem der vorangehenden Ansprüche, **dadurch gekennzeichnet, dass** der elektronische Kreis (PCBA) von mindestens einer Platte mit gedruckter Schaltung (9) getragen wird.

4. Elektrisches Gerät nach einem der vorangehenden Ansprüche, **dadurch gekennzeichnet, dass** der Umschalter (7) von einem flexiblen leitenden Stab (8) gebildet wird, von dem eines der Enden fest ist und das andere freie Ende in Kontakt mit einem leitenden Zahn geführt wird, der beim Schließen oder Öffnen der mobilen Kontakte (6, 6') mit dem elektronischen Kreis (PCBA) verbunden ist.

5. Elektrisches Gerät nach einem der vorangehenden Ansprüche, **dadurch gekennzeichnet, dass** der Umschalter (7) von einem flexiblen leitenden Stab (8) gebildet wird, von dem eines der Enden an der Platte mit gedruckter Schaltung (9) befestigt ist, die die gedruckte Schaltung (PCBA) trägt, und das andere freie Ende beim Schließen oder Öffnen der mobilen Kontakte (6, 6') in Kontakt mit einem leitenden Zahn geführt wird, der ebenfalls an der Platte befestigt ist.

6. Elektrisches Gerät nach vorangehendem Anspruch, **dadurch gekennzeichnet, dass** das freie Ende des leitenden Stabs (8) von einer Ausbauchung (17) des mobilen Kontakt(e)trägers betätigt wird.

7. Elektrisches Gerät nach einem der Ansprüche 4 und 5, **dadurch gekennzeichnet, dass** das freie Ende des leitenden Stabs (8) von einem Wagen (20), der in Verschiebung mobil ist, betätigt wird, der von dem mobilen Kontakt(e)träger gegen eine Rückholfeder (22) verlagert wird.

8. Phasenneutrales elektrisches Gerät nach einem der Ansprüche 6 und 7, **dadurch gekennzeichnet, dass** es eine Mittelwand (10) aufweist, die den Unterbrecherabschnitt des elektronischen Kreises trennt, wobei ein Fenster (16), das in die Wand (10) eingearbeitet ist, die Führung einer Ausstülpung (17) des Kontaktträgers oder des mobilen Wagens (20) zur Betätigung des leitenden Stabs (8) erlaubt.
